# EUROPÄISCHE PATENTSCHRIFT

(11) **EP 1 643 035 B1**
(45) Veröffentlichungstag und Bekanntmachung des Hinweises auf die Patenterteilung: **25.07.2007**
(21) Anmeldenummer: 05021587.0
(22) Anmeldetag: 04.10.2005
(51) Int. Cl.: E01B 27/06, E01B 27/10

(54) **Verfahren zur Oberbausanierung von Schienenwegen unter Einsatz einer Planumsverbesserungsmaschine, Planumsverbesserungsmaschine**
Method of renewing a ballastway
Procedée de rénovation de ballast de voie

(30) Priorität: 02.10.2004 DE 102004048169
(43) Veröffentlichungstag der Anmeldung: 05.04.2006
(73) Patentinhaber: GBM Wiebe Gleisbaumaschinen GmbH, 28832 Achim (DE)
(72) Erfinder: Niessen, Jürgen, 28357 Bremen (DE)
(74) Vertreter: Klinghardt, Jürgen

(56) Entgegenhaltungen:
- EP-A- 1 264 933
- DE-A1-6102004 026 91
- US-A1- 2003 010 248
- US-A1- 2005 011 654

## Beschreibung

Die Erfindung betrifft ein Verfahren zur Oberbausanierung von Schienenwegen unter Einsatz einer Planumsverbesserungsmaschine und eine Planumsverbesserungsmaschine.

Aus EP 1 264 933 A2 ist eine Gleisbaumaschine zur Aufnahme von Bettungsmaterial bekannt, welche eine Räumvorrichtung zur Aufnahme von Bettungsmaterial eines Gleises umfasst und die mittels zweier höhenverstellbarer Raupenfahrwerke und gleisgebunden sich auf dem Unterboden bzw. Gleis abstützt.

Weiterhin ist es bekannt, den Oberbau von Schienenwegen, beispielsweise unter Einsatz einer Planumsverbesserungsmaschine RPM 2000 der H.F. Wiebe GmbH & Co. KG durchzuführen. Eine derartige Planumsverbesserungsmaschine ist ein Bauzug zum Austauschen bzw. Sanieren des Oberbaus eines Schienenwegs in einem kontinuierlichen Verfahren. Ein in Fahrtrichtung vorn befindliches Ende der Planumsverbesserungsmaschine läuft dabei auf Schienen, die noch im alten Oberbau gebettet sind, wohingegen das in Fahrtrichtung hinten liegende, zweite Ende bereits auf Schienen läuft, die im neuen, sanierten Oberbau gebettet sind.

Zwischen beiden Enden der Planumsverbesserungsmaschine befinden sich Vorrichtungen zum Sanieren des Oberbaus: Zunächst ist eine Schotteraushubkettenanlage vorgesehen, mit deren Hilfe der Schotter einer Schotterschicht unter den Schwellen abgezogen wird. Damit die Schienen aufgrund der nunmehr fehlenden Unterstützung nicht durchhängen, werden sie durch eine spezielle Haltevorrichtung gehalten. In Fahrtrichtung der Planumsverbesserungsmaschine hinter der Schotteraushubkettenanlage befindet sich eine Planumsaushubanlage, die mittels einer Planumsaushubkette die Planumsschutzschicht abzieht. Die abgezogene Planumsschutzschicht wird, wie auch der Schotter, entweder recycelt oder entsorgt.

In Fahrtrichtung hinter den beiden oben genannten Aggregater befindet sich ein Erdplanurnsverdichter, der den anstehenden Erdkörper verdichtet. In Fahrtrichtung hinter dem Erdplanumsverdichter befindet sich eine Planumsschutzschicht-Einbringvorrichtung, mit deren Hilfe eine neue Planumsschutzschicht eingebracht wird. Die Planumsschutzschicht dient dazu, die oberhalb der Planumsschutzschicht befindliche Schotterschicht gegen das Eindringen von Verunreinigungen aus dem anstehenden Erdkörper zu schützen. Insbesondere Feinkornmaterial muss aus der Schotterschicht ferngehalten werden, damit die Kraftableitung von der Schiene bzw. der Schwelle in den Erdkörper nicht verschlechtert wird.

Um das Eindringen von derartigem Feinkornmaterial aus dem anstehenden Erdkörper in die Planumsschutzschicht zu unterbinden wird mittels einer Geotextilabgabevorrichtung ein Geotextil zwischen Planumsschutzschicht und anstehendem Erdkörper eingezogen. Ein derartiges Geotextil besteht aus einem Kunststoff, insbesondere einem Hochleistungskunststoff, d.h. einem Kunststoff, der besonders mechanisch stabil und alterungsbeständig ist. Das Geotextil behindert den Durchtritt von Wasser aus der Planumsschutzschicht in den anstehenden Erdkörper nicht, verhindert jedoch die Bewegung von Feinkornmaterial aus dem anstehenden Erdkörper in die Planumsschutzschicht.

In Fahrtrichtung hinter der Planumsschutzschicht-Einbringvorrichtung und gegebenenfalls der Geotextilabgabevorrichtung befindet sich eine Schottereinbringung, die den verbleibenden Raum zwischen der Oberkante der Planumsschutzschicht und der Schiene bzw. der Schwellen mit Schotter auffüllt.

Eine derartige Planumsverbesserungsmaschine bewegt sich während der Ausführung der Sanierungsarbeiten mit einer Geschwindigkeit von ungefähr 100 m/h vorwärts, sodass während einer 8-Stunden-Schicht ungefähr ein Kilometer Oberbau eines Schienenwegs saniert werden kann.

Nachteilig an derartigen bekannten Planumsverbesserungsmaschine ist, dass in der Regel bereits vor Baubeginn detailliert festgelegt werden muss, an welchen Stellen das (sehr teure) Geotextil in den Oberbau einzubringen ist. In Wasserstauzonen, ist der Einsatz eines Geotextils vorteilhaft, wohingegen er unter "normalen" geologischen Bedingungen möglicherweise entbehrlich ist und daher aus Kostengründen in der Regel nicht angezeigt ist.

Es ist daher Aufgabe der vorliegenden Erfindung, die Sanierung von Schienenwegen effizienter zu gestalten.

Die Aufgabe wird erfindungsgemäß gelöst durch ein Verfahren zur Oberbausanierung unter Einsatz einer Planumsverbesserungsmaschine gekennzeichnet durch den Schritt:
- Vermessen des Gleisbetts mittels eines an der Planumsverbesserungsmaschine angeordneten Georadarmesskopfs während der Phase der Ausführung der Sanierungsarbeiten.

Ferner wird die Aufgabe gelöst durch eine Planumsverbesserungsmaschine, an der zumindest ein Georadarmesskopf angeordnet ist.

Der Oberbau umfasst in der Regel das Gleis (weiches die Schwellen, Schienen und Befestigungen umfasst) und das Gleisbett. Das Gieisbett liegt auf dem anstehenden Erdkörper und umfasst gegebenenfalls eine Planumsschutzschicht und die Schotterschicht. Bei Schienenwegen mit einer festen Fahrbahn existiert keine Schotterschicht, stattdessen sind die Schienen auf einem Betonfahrweg montiert.

Unter einem Verfahren zur Oberbausanierung sind sämtliche Verfahren zu verstehen, bei denen Bestandteile des Oberbaus saniert, also beispielsweise repariert, ausgetauscht oder ersetzt werden.

Unter einem Georadarmesskopf wird eine Vorrichtung zur Abgabe und zum Empfangen von Radarwellen verstanden, die eine Auswerteleictronik oder Mittel zum Übertragen von Messdaten an eine Auswertelektronik umfasst. Der Georadarmesskopf ist Teil eines Georadarsystems, das zusätzlich Hilfsgeräte wie Spannungsquelle, Halter und so weiter umfasst.

Bei der Durchführung von Oberbausanierungen können im Wesentlichen drei Phasen der Ausführung unterschieden werden. In einer ersten Phase wird der Schienenweg, dessen Oberbau saniert werden soll, begutachtet und durch Messungen charakterisiert. Anhand der so gewonnenen Messergebnisse zum Zustand des Schienenwegs wird in einer zweiten Phase die Sanierung des Oberbaus geplant. So wird beispielsweise festgelegt, ob eine gegebenenfalls vorhandene Planumsschutzschicht entfernt wird, oder ob dann, wenn keine Planumsschutzschicht vorhanden ist, eine solche Planumsschutzschicht eingezogen wird. In dieser Phase werden zusätzlich die Mindeststärken der bei der Sanierung einzubringenden Schichten und sonstige Spezifikationen, wie beispielsweise die Schotterdicke festgelegt.

In der sich daran anschließenden dritten Phase der Ausführung der Sanierungsarbeiten werden die Arbeiten gemäß des Sanierungsplans, der In der zweiten Phase erstellt wurde, ausgeführt. Die Phase der Ausführung der Sanlerungsarbeiten ist damit der zeitlich-räumliche Abschnitt einer Oberbausanierung, der sich dadurch auszeichnet, dass die Gesamtplanung der Oberbausanierung bereits abgeschlossen ist und tatsächliche Änderungen am Oberbau des Schienenwegs vorgenommen werden.

Vorteilhaft an der erfindungsgemäßen Lösung ist zunächst, dass durch die Vermessung des Untergrunds mittels Georadar während der Phase der Ausführung der Sanierungsarbeiten, also nach der zweiten Phase, in der die Sanierung des Oberbaus geplant wird, diejenigen Stellen ermittelt werden, an denen der Einsatz eines Geotextils angezeigt ist. Hierdurch wird eine Vermessung des Oberbaus durch Georadar vor der zweiten Phase der Durchführung der Oberbausanierung entbehrlich. Aufgrund der geringen Vorschubgeschwindigkeit von ca. 100 m/h verbleibt hinreichend Zeit für eine Interpretation der gemessenen Georadardaten und das Vorbereiten eines Einziehens eines Geotextils, in das entstehende, sanierte Gleisbett.

Das Vermessen des Gleisbretts mittels Georadar erfolgt, da der Georadarmesskopf an der Planumsverbesserungsmaschine angeordnet ist, an einer relativ zur Planumsverbesserungsmaschine festgelegten Position. Durch geeignete Wahl des Abstands vom Messort zu dem Ort, an dem das Geotextil gegebenenfalls eingebracht wird, wird die Zeit gewählt, die zur Interpretation der Messdaten und gegebenenfalls zum Einleiten von der geologischen Situation angemessen Baumaßnahmen zur Verfügung steht.

Vorteilhafterweise werden die Georadarmessdaten dann, wenn der Georadarmesskopf am in Fahrtrichtung hinteren Ende der Planumsverbesserungsmaschine angeordnet ist, zur Qualitätssicherung der Baumaßnahme eingesetzt. Durch die geringe Vorschubgeschwindigkeit der Planumsverbesserungsmaschine ist dabei eine sehr hohe Ortsauflösung der Georadarmessung möglich, die bei Einsatz bekannter Maßnahmen zur Qualitätssicherung nur unter einem hohen Kostenaufwand zu erzielen ist.

Vorteilhaft ist zudem, dass die oben genannten Vorteile weitgehend ohne den Einsatz zusätzlicher menschlicher Arbeitskraft erreicht werden können. Durch die geringe Vorschubgeschwindigkeit der Planumsverbesserungsmaschine besteht hinreichend Zeit zur Auswertung der Georadarmessdaten. Aus diesem Grund reichen handelsübliche Rechner aus, um die anfallende Datenmenge zu verarbeiten.

Bevorzugt ist ein Verfahren, das den zusätzlichen Schritt aufweist: Ermitteln eines Verschmutzungshorizonts der Schotterschicht des Gleisbetts aus den durch Vermessen des Gleisbetts erhaltenen Messdaten durch Mustererkennung. Unter einer Musterkennung wird ein, vorzugsweise mittels eines Rechners, durchgeführtes Verfahren verstanden, bei dem aus den Messdaten charakteristische Parameter ermittelt werden. Beispielsweise werden dazu Schwellenwertanalysen oder neuronale Netze eingesetzt.

Hierbei werden beispielsweise die Amplituden der reflektierten Georadarwellen ausgewertet (Kontrast-Amplitudenanalyse). An Grenzflächen ist die Reflexion von Georadarwellen besonders stark, es ergibt sich somit eine hohe Amplitude, d.h. eine hohe gemessene Feldstärke der reflektierten Georadarwelle. In Vorversuchen wird eine Höhe der Amplitude ermittelt, ab der vom Vorliegen einer Grenzflächen ausgegangen wird. Überschreitet die Amplitude der reflektierten Georadarwellen diesen Schwellenwert, so wird davon ausgegangen, dass eine Reflexion an einer Grenzfläche stattgefunden hat. Aufgrund der Laufzeit der reflektierten Georadarwelle wird berechnet, in welcher Tiefe sich die Grenzfläche befindet. Durch Georadarmessungen an mehreren Stellen wird eine Abbildung, beispielsweise in Form einer flächigen Darstellung dieser Grenzfläche im Oberbau erhalten. Als Verschmutzungshorizont wird dabei beispielsweise die höchstliegende Grenzfläche innerhalb des Schotterbetts gewählt. Unterhalb dieses Verschmutzungshorizonts liegt die Konzentration an Verunreinigungen oberhalb eines vorgewählten Werts.

Alternativ wird zur Ermittlung des Verschmutzungshorizonts ein neuronales Netz eingesetzt. Dem neuronalen Netz werden die Amplituden der reflektierten Georadarmesswerte an einer Vielzahl von Georadarmessungen eingespeist. Das neuronale Netz wird dadurch trainiert, dass eine in der Analyse von durch Georadarmessung erhaltenen Messdaten erfahrene Person aus diesen den Verschmutzungshorizont ermittelt und dieses Ergebnis mit den Berechnungsergebnissen des neuronalen Netzes abgleicht. Dieses Training neuronaler Netze erfolgt, beispielsweise nach dem Backpropagation-Algorithmus. Als weitere Alternative wird zur Analyse der Messdaten eine erfahrene Person eingesetzt.

Wird die Georadarmessung zur Qualitätssicherung eingesetzt, so dient die Auswertung des Verschmutzungshorizonts dazu, die spezifikationsgemäße Ausführung der Bauarbeiten zu dokumentieren.

Ist der Georadarmesskopf an der in Fahrtrichtung der Planumsverbesserungsmaschine vom liegenden Stirnseite angeordnet, so wird aus Veränderungen des Verschmutzungshorizonts des noch nicht sanierten Gleisbetts abgeleitet, ob auch in Zukunft an der entsprechenden Stelle mit verstärkter Verschmutzung zu rechnen ist: An Gleisabschnitten, die einen besonders hoch liegenden Verschmutzungshorizont aufweisen, wird eine höhere Wahrscheinlichkeit vermutet, dass auch die Schotterschicht des sanierten Oberbaus schnell verschmutzt. An derartigen Stellen wird dann ein Geotextil eingebracht.

Bevorzugt ist, dass in dem Fall, dass der ermittelte Verschmutzungshorlzont von einem vorbestimmten Niveau abweicht, eine Meldung ausgegeben wird. Eine derartige Meldung besteht beispielsweise in einem Ton- oder Lichtsignal, das an die die Planumsverbesserungsmaschine bedienenden Arbeiter ausgegeben wird. Alternativ wird die Meldung an eine Steuerung der Geotextilabgabevorrichtung abgegeben, die den Einbau des Geotextils steuert. Eine derartige Meldung hat die Wirkung, dass, gegebenenfalls nach einer Karenzzeit, automatisch das Geotextil in den Oberbau eingebaut wird. Alternativ, aber auch additiv werden weitere Meldungen an andere Aggregate der Ptanumsverbesserungsmaschine abgegeben. Eine weitere Alternative ist die Ausgabe eine Meldung als Kurzmitteilung an ein Mobiltelefon oder in Form eines automatisch generierten Anrufs eines Telefons.

Vorzugweise umfasst das Verfahren den zusätzlichen Schritt bzw. die zusätzlichen Schritte:
- ggf. Entfernen einer vorhandenen Planumssehutzschicht und
- Einbringen einer neuen Planumsschutzschicht.

Besonders bevorzugt ein Verfahren mit dem zusätzlichen Schritt:
- Einbringen eines Geotextils zwischen Planumsschutzschicht und anstehendem Erdkörper, insbesondere an den Stellen, an denen der ermittelte Verschmutzungshorizont der Schotterschicht von dem voreingestellten Niveau abweicht, und deren Umgebung.

In einer bevorzugten Ausführungsform des erfindungsgemäßen Verfahrens wird der Georadarmesskopf beim Vermessen des Gleisbetts mit einer Bewegungskomponente senkrecht zum Schienenverlauf bewegt. Um ein dreidimensionales Abbild des Untergrunds zu erreichen, ist es notwendig, den Oberbau zweidimensional mit dem Georadarmesskopf abzutasten. Wird der Georadarmesskopf mit einer Bewegungskomponente senkrecht zum Schienenverlauf bewegt, so ist nur ein einziger Georadarmesskopf hinreichend, um eine zweidimensionale Abtastung des Untergrundes zu erreichen.

Besonders bevorzugt ist in diesem Fall, dass der Georadannesskopf beim Vermessen des Gleisbetts so bewegt wird, dass die Lage der Polarisationsebene des elektrischen Felds der Georadarwellen relativ zur Schiene und/oder relativ zum Horizont konstant bleibt. Flächen metallischer Gegenstände reflektieren die Radarwellen annähernd vollständig und führen zu einem besonders starken Messsignal, wenn die reflektierte Radarwelle den Detektor erreicht. Die Stärke dieses Messsignals hängt davon ab, unter welchem Winkel der Feldvektor des elektrischen Felds auf eine Oberfläche des entsprechenden metallischen, Gegenstands fällt. Im Gleisbau verwendete metallische Komponenten weisen in der Regel Flächen auf, die entweder senkrecht oder aber parallel zum Schienenverlauf verlaufen. Wird nun die Polarisationsebene des elektrischen Feldes der Georadarwellen relativ zur Schiene und/oder relativ zum Horizont konstant gehalten, so ergeben sich für gleiche metallische Bauteile (wie beispielsweise Pratzen oder Schrauben) stets die gleichen Reflektionsmuster. Hierdurch wird die Auswertung der Messdaten erleichtert. Günstig ist, die Lage des Feldvektors des elektrischen Felds so zu wählen, dass dieser nicht unter einem Winkel auf Flächen der metallischen Bauteile auftrifft, der um weniger als 10° von dem Winkel abweicht, unter dem die entsprechende Fläche eine Radarwelle in den Detektor des Georadarmesskopfs reflektiert.

In einer bevorzugten Ausführungsform werden die Messrate und die Geschwindigkeit der Bewegung des Georadarmesskopfs in Abhängigkeit von der Vorschubgeschwindigkeit der Planumsverbesserungsmaschine so gewählt, dass die erhaltenen Georadarmessdaten in einer Ortsauflösung von unter 100 cm, insbesondere unter 50 cm, insbesondere unter 30 cm vorliegen. Die Zahl der Messpunkte stellt einen Kompromiss dar zwischen einer hohen Ortsauflösung und einer geringen Datenrate. Dadurch, dass die Planumsverbesserungsmaschine mit einer sehr geringen Vorschubgeschwindigkeit bewegt wird, ist eine hohe Ortsauflösung möglich, ohne das unakzeptable hohe Datenraten anfallen.

Besonders bevorzugt ist dabei, dass beim Vermessen des Gleisbetts die Messrate in Abhängigkeit von der Vorschubgeschwindigkeit so gewählt wird, dass die erhaltenen Georadarmessdaten eine konstante Ortsauflösung aufweisen. Das wird beispielsweise dadurch erreicht, dass die Bewegungsgeschwindigkeit des Georadarmesskopfs proportional zur Vorschubgeschwindigkeit der Planumsverbesserungsmaschine geändert wird. Vorteilhaft hieran ist, dass aus so aufgenommenen Georadarmessdaten ohne Interpolation ein Graph mit äquidistanten Stützstellen errechnet werden kann.

Die konstante Ortsauflösung bezieht sich zunächst auf den Abstand der Messpunkte entlang einer parallel an den Schienen verlaufenden Linie. Besonders günstig ist, die Bewegung des Georadarmesskopfs so zu wählen, dass die Messpunkte auf den Punkten eines äquidistanten Gitters liegen. Günstig ist, die Bewegung des Georadarmesskopfs so zu wählen, dass die Oberauflösung längs der Schienen unter 10 cm und quer zu den Schienen unter 30 cm beträgt.

Bevorzugt ist ein Verfahren, bei dem das Vermessen des Gleisbetts ein Bewegen, insbesondere Schwenken, eines Georadarmesskopfs mit einer Bewegungskomponente senkrecht zum Schienenweg umfasst. Durch das Bewegen mit einer senkrecht zum Schienenverlauf verlaufenden Bewegungskomponente wird ein zweidimensionales Abtasten des Untergrunds erreicht. Vorteilhaft an einer Schwenkbewegung ist, dass sie technisch sehr einfach zu realisieren ist. Hierzu muss der Georadarmesskopf lediglich schwenkbar an der Planumsverbesserungsmaschlne angelenkt sein. Alternativ weist die Planumsverbesserungsmaschine einen Antrieb auf, der für eine Hin- und Herbewegung des Georadarmesskopfs sorgt.

Besonders bevorzugt ist in diesem Fall ein Verfahren mit den zusätzlichen Schritten:
- Aufnehmen von Positionsdaten des Georadarmesskopfs und
- Speichern der Georadarmessdaten zusammen mit den Positionsdaten.

Die Positionsdaten des Georadarmesskopfs werden dabei auf verschiedene Art und Weisen erhalten: Eine Möglichkeit ist, den Georadarmesskopf mit einem GPS-Empfänger auszustatten. Dieser GPS-Empfänger ermittelt die absolute Position des Georadarmesskopfs. Eine andere Möglichkeit ist, die Position des Georadarmesskopfs relativ zur Planumsverbesserungsmaschine dadurch zu messen, dass beispielsweise der Schwenkwinkel ermittelt wird. Aus der Länge des Schwenkarms und der Position der Planumsverbesserungsmaschine lässt sich somit die exakte Position des Georadarmesskopfs errechnen. Alternativ wird ein Triangulationssensor eingesetzt. Die Position der Planumsverbesserungsmaschine wird entweder selbst durch eine absolute Positionsmessung mit einem GPS-Empfänger bestimmt oder auf klassischem Wege durch Drehwinkelmessung an einem Rad.

Bevorzugt ist ein Verfahren, bei dem aus den durch Vermessen des Gleisbetts erhaltenen Georadarmessdaten ein Gleisquerschnitt errechnet wird und aus diesem Gleisquerschnitt durch Integration das Volumen von Schotterschicht und/oder Planumsschutzschicht berechnet wird. Aus einem derartigen Profil wird bei Kenntnis des entnommenen bzw. eingebrachten Schotters die Schotterdichte berechnet. Die Schotterdichte ist eine wichtige Kenngröße, die häufig in den Spezifikationen eines Schienenwegs festgelegt ist. Auf entsprechende Art und Weise wird auch die Dichte der Planumsschutzschicht berechnet. Bevorzugt ist ein Verfahren, bei dem das Vermessen des Gleisbetts mittels des Georadarmesskopfs die folgenden Schritte umfasst:
- Senden von aufeinander folgenden Georadarwellenimpulsen,
- Empfangen von reflektierten Georadarwellenimpulsen und
- Messen der Feldstärke der reflektierten Georadarwellen.mpulse zu unterschiedlichen, vorzugsweise zeitlich äquidistant zueinander liegenden, Zeitpunkten nach Senden des jeweiligen Georadarwellenimpulses.

Die aufeinander folgenden Georadarwellenimpulse werden dabei vorzugsweise in einem festen zeitlichen Abstand voneinander abgestrahlt. Die Frequenz, mit der die Georadarwellenimpulse abgestrahlt werden ist die Impulsfolgefrequenz. Kurze Georadarwellenimpulse werden erzeugt, indem kurze elektrische Impulse, die beispielsweise durch eine one-shot-Schaltung erzeugt werden, auf einen Radarsender gegeben werden. Je kürzer die Georadarwellenimpulse sind, desto höher ist die Ortsauflösung in der Tiefe.

Die reflektierten Georadarwellenimpulsen werden durch eine Antenne empfangen, die Teil des Georadarmesskopfs sein kann. An diese Antenne ist eine elektronische Auswerteschaltung angeschlossen. Diese Auswerteschaltung ermittelt die Feldstärke der reflektierten Georadarwellenimpulse zu unterschiedlichen, vorzugsweise zeitlich äquidistant zueinander liegenden, Zeitpunkten nach Senden des jeweiligen Georadarwellenimpulses. Hierzu wird von der Auswerteschaltung der zeitliche Abstand von dem vorangegangenen kurzen elektrischen Impuls ermittelt. Nach Ablauf einer festgelegten Zeit wird dann die Feldstärke des reflektierten Georadarwellenimpulses gemessen. Zeitlich äquidistant zueinander liegende Zeitpunkte werden dadurch erhalten, dass die Auswerteschaltung zu Zeitpunkten nach Erzeugung der kurzen elektrischen Impulse die Feldstärke misst, deren zeitlicher Abstand voneinander konstant ist. Wenn die reflektierten Georadarwellenimpulse alle gleich sind, beispielsweise, weil sich Georadarmesskopf zwischen zwei dem Senden von zwei aufeinander folgenden Georadarwellenimpulsen nicht bewegt hat, so wird durch das beschriebene Vorgehen ein wenig aufwendiges Abtasten (Sampling) der reflektierten Georadarwellenimpulse erreicht.

Vorzugsweise haben die Georadarwellenimpulse eine Pulsdauer von unter 20 ns. insbesondere unter 3 ns. Entsprechend haben auch die kurzen elektrischen Impulse, die auf den Radarsender gegeben werden, eine Pulsdauer von unter 20 ns, insbesondere unter 3 ns.

Bevorzugt wird der Georadarmesskopf mit einer Impulsfolgefrequenz von 50 kHz bis 700 kHz gepulst betrieben. Die Impulsfolgefrequenz ist das Inverse des zeitlichen Abstands zweier Georadarimpulse.

In einer bevorzugten Ausführungsform des Verfahrens wird der Georadarmesskopf auf die Position relativ zur Schiene getriggert betrieben. Unter einem getriggerten Betrieb ist zu verstehen, dass der Georadarmesskopf dann einen Messpunkt aufnimmt, wenn er von einer externen Steuerung oder einem externen Sensor ein entsprechendes Signal erhalten hat. Ein derartiges Triggersignal wird beispielsweise dann abgegeben, wenn sich der Georadarmesskopf auf einer vorbestimmten Position relativ zu den Schienen befindet.

Durch eine derartige Triggerung wird erreicht, dass aus den aufgenommenen Messpunkten Linientiefenprofile berechenbar sind, die parallel zum Verlauf der Schienen verlaufen. Ein weiterer Vorteil hieran ist, dass an den Stellen, an denen mit einer übermäßigen Reflexion gerechnet werden muss, beispielsweise im Bereich der Schienen oder der Pratzen, die Aufnahme von Messdaten unterdrückt werden kann. In diesen Bereichen würden die Messdaten aufgrund der starken Reflektion stark verfälscht. Alternativ oder zusätzlich wird der Georadarmesskopf auf die Position relativ zu den Schwellen getriggert. Hierdurch wird erreicht, dass stets Messpunkte an vergleichbaren Stellen des Gleisbetts aufgenommen werden.

Bevorzugt ist eine Planumsverbesserungsmaschine, bei der zumindest ein Georadarmesskopf an einer Stirnseite angeordnet ist Vorzugweise weist die Planumsverbesserungsmaschine einen Georadarmesskopf bzw. Georadarmessköpfe auf, die senkrecht zur Arbeitsrichtung bewegbar antreibar angeordnet sind.

Es ist bevorzugt, dass Mittel zum Ermitteln der Position des Georadarmesskopfs ausgebildet sind. Solche Mittel sind beispielsweise Winkelsensoren oder Triangulationssensoren.

Bevorzugt ist eine Planumsverbesserungsmaschine mit mindestens einem Aufnahmeelement für die Georadarmessköpfe bzw. den Georadarkopf, mindestens einem Sensor zum Erkennen von Körpern in der Umgebung des Aufnahmeelements und Mitteln zum Nachführen des mindestens einen Aufnahmeelements versehen, die so ausgebildet sind, dass weder Aufnahmeelement noch Georadarmessköpfe das Lichtraumprofil der Planumsverbesserungsmaschine verlassen.

Das Lichtraumprofil ist die größte zulässige Ausdehnung eines Schienenfahrzeugs in Höhe und Breite, mit der es sich sicher innerhalb des Regellichtraums bewegen kann. Der Regellichtraum ist derjenige Abstand, den alle an den Schienenweg angrenzende Bebauungen einhalten müssen. Durch die Mittel zum Nachführen des mindestens einen Aufnahmeelements wird sichergestellt, dass weder Aufnahmeelement, noch Georadarmesskopf mit Körpern außerhalb des Lichtraumprofils kollidieren können. Durch den Sensor zum Erkennen von Körpern in der Umgebung des Aufnahmeelements wird zudem sichergestellt, dass Körper, die sich trotzdem im Lichtraumprofil der Planumsverbesserungsmaschine befinden, nicht mit dem (teuren) Georadarmesskopf kollidieren. Diese Maßnahme dient dem Schutz des Georadarmesskopfs aber auch der Menschen und Gegenstände, die sich möglicherweise nur kurzfristig in dem Bereich aufhalten, in dem eine Kollision mit dem Georadarmesskopf oder dem Aufnahmeelement möglich ist.

Bevorzugt ist eine Planumsverbesserungsmaschine mit einem zugeordneten, gleisgebundenen Ausleger, der den in Arbeitsrichtung vorderen Teil der Planumsverbesserungsmaschine bildet, der sich in einstellbarem Abstand vor dem in Arbeitsrichtung nächst folgenden Teil der Planumsverbesserungsmaschine bewegt und auf dem der Georadarmessekopf eingeordnet ist. Das den Georadarmesskopf tragende Bauelement der Planumsverbesserungsmaschine wird dazu auf einem Ausleger montiert, der in einem fixen Abstand vom Rest der Planumsverbesserungsmaschine in Fahrtrichtung vorweg läuft. Der Abstand zwischen dem Ausleger und dem nächst folgenden Teil der Planumsverbesserungsmaschine wird dabei durch eine starre Verbindung, wie ein Stahlseil, oder eine sonstige Verbindung hergestellt. Eine sonstige Verbindung wird beispielsweise dadurch hergestellt, dass ein Entfernungsmesser, der am Ausleger angebracht ist, einen Antrieb des Auslegers so ansteuert, dass der Abstand zwischen Ausleger und dem nächst folgenden Teil der Planumsverbesserungsmaschine konstant bleibt.

Im Folgenden wird die Erfindung anhand der Zeichnungen näher erläutert. Dabei zeigt:
- Figur 1: einen Ausschnitt einer Planumsverbesserungsmaschine gemäß einem Ausführungsbeispiel der Erfindung in einer schematisierten Seitenansicht,
- Figur 2: den in Fahrtrichtung vorne liegenden Teil der Planumsverbesserungsmaschine aus Figur 1 mit einem daran angeordneten Georadarmesskopf in einer Draufsicht,
- Figur 3: eine schematisierte Darstellung der zur Erzeugung vonGeoradarwellenimpulsen verwendeten elektrischen Impulse und der vom Georadarmesskopf aufgenommenen reflektierten Georadarwellenimpulse bei Ausführung eines Verfahrens gemäß einem Ausführungsbeispiel der Erfindung,
- Figur 4: einen Teil einer Planumsverbesserungsmaschine mit einem Ausleger gemäß einem weiteren Ausführungsbeispiel der Erfindung in einer schematisierten Draufsicht und
- Figur 5: den Pfad, den ein Georadarmesskopf relativ zum Erboden zurücklegt, und die Stellen, an denen Messpunkte bei Ausführung eines Verfahrens gemäß einem Ausführungsbeispiel der Erfindung aufgenommen werden.

Figur 1 zeigt einen Ausschnitt einer Planumsverbesserungsmaschine 10, die auf Schienen 11 läuft und die eine Schotteraushubvorrichtung 12, eine Planumsschutzschichtaushubvorrichtung 14, eine Planumsschutzschichteinbringungsvorrichtung 16 und eine hier nicht eingezeichnete Schottereinbringung umfasst.

Die Schotteraushubvorrichtung 12 entfernt eine Schotterschicht 20, die Bestandteil eines Oberbaus 22 eines Schienenwegs 23 ist. Der Oberbau 22 umfasst zusätzlich eine Planumsschutzschicht 24, die an einen anstehenden Erdkörper 26 angrenzt. Zwischen Planumsschutzschicht 24 und Oberbau 22 befindet sich in Fahrtrichtung hinter der Planumsschutzschichteinbringungsvorrichtung 16 eine Geotextilabgabevorrichtung 28, mit deren Hilfe eine Geotextilbahn 30 in den Oberbau eingebracht wird.

Wenn sich die Planumsverbesserungsmaschine 10 in Vorschubrichtung in Richtung des Pfeils P bewegt, so wird zunächst die Schotterschicht 20 aufgenommen und entweder zum Recycling oder zur Entsorgung gebracht. Anschließend wird die Planumsschutzschicht 24 aufgenommen und ebenfalls recycelt oder entsorgt. Die Schienen 11 und die an den Schienen befestigten Schwellen 32 werden in diesem Zustand nicht mehr von einer Schotterschicht getragen, sondern von einem Schienenhalter 34 der Planumsverbesserungsmaschine 10 gehalten.

Die Planumsverbesserungsmaschine 10 weist in Vorschubrichtung vorne eine Stirnseite 36 auf, die in Figur 1 nicht eingezeichnet ist. An der in Figur 2 dargestellten Stirnseite 36 ist ein Aufnahmeelement 38 schwenkbar angeordnet, an dem wiederum ein Georadarmesskopf 40 angeordnet ist. Das Aufnahmeelement 38 wird von einem Elektromotor 42 so geschwenkt, dass es sich hin und her bewegt, so dass der Georadarmesskopf 40 eine Bahn zurücklegt, die in Figur 2 gestrichelt gezeichnet ist. Ein Positionssensor 39 misst dabei kontinuierlich den Schwenkwinkel, um den das Aufnahmeelement 38 gegenüber dem Stirnseite 36 verschwenkt ist.

Die vom Georadarmesskopf 40 aufgenommenen Georadarmessdaten werden über ein Kabel 44 an eine zentrale Steuerung 46 geleitet, die diese verarbeitet und in einem Speicher 48 ablegt Die zentrale Steuerung 46 gibt zudem einen Triggerimpuls an den Georadarmesskopf 40 ab, wenn der Positionssensor 39 einen Wert für den Schwenkwinkel misst, der in einem voreingestellten Intervall liegt. Aufgrund dieses Triggerimpulses nimmt der Georadarmesskopf 40 einen Messpunkt auf.

Der Georadarmesskopf 40 umfasst eine Steuereinheit, die in regelmäßigen Zeitabständen oder nach Empfang eines Triggerimpulses einen Radarsender ansteuert. Figur 3 zeigt im oberen Diagramm schematisch über der Zeit t aufgetragene, kurze elektrische Impulse 41a, 41b, 41c,..., die an den Radarsender abgegeben werden. Die zeitliche Länge t1 dieser kurzen elektrischen Impulse 41a, 41b, 41c mit einer vorgegebenen Spannung U beträgt ca. 2 ns. Diese Impulse werden durch eine one-shot-Schaltung innerhalb der Steuereinheit erzeugt. Eine derartige one-shot-Schaltung umfasst beispielsweise eine Scholtky-Diode.

Die Steuereinheit gibt in regelmäßigen Zeitabständen oder nach Empfang eines Triggerimpulses in einem gleichbleibenden zeitlichen Abstand von t2 derartige kurze elektrische Impulse 41a, 41b, 41c ab. Der Radarsender erzeugt aufgrund dieser kurzen elektrischen Impulse entsprechende Georadarwellenimpulse und strahlt diese ab. Der zeitliche Abstand t2 liegt bei etwa 2,5 µs bis 10 µs.

So abgestrahlte Georadarwellenimpulse dringen in den Oberbau des Schienenwegs ein und werden an Grenzflächen, beispielsweise an der Grenzfläche von Schotterschicht zu Planumsschutzschicht reflektiert. Ein Teil der reflektierten Georadarwellenimpulse gelangt an eine Antenne, die Teil des Georadarmesskopfes ist, und wird dort registriert. In Figur 3 sind schematisch von der Antenne aufgenommene, reflektierte Georadarwellenimpulse 37a, 37b, 37c gezeigt.

Um die Digitalisierung der von der Antenne aufgenommenen Messwerte zu erleichtern, werden die Stützstellen für die Digitalisierung an aufeinander folgenden reflektierten Georadarwellenimpulsen aufgenommen; So wird der erste Sampling-Punkt tₐ₁ am Radarwellenzug 37a aufgenommen, der nachfolgende, zweite Sampling-Punkt tₛ₁ am zweiten Radarwellenzug 37b, und so fort. Insgesamt werden so vorzugsweise 1024 Sampling-Punkte aufgenommen. Die Samplingzeit tₛ, also die Zeit, die vergehen würde, wenn an nur einem Radarwellenzug alle Sampling-Punkte aufgenommen werden würden, liegt je nach Anwendung zwischen 5 ns und 200 ns.

Diese Art des Samplings (d.h. der Abtastung der registrierten reflektierten Georadarwellenimpulse) führt zu keinem gravierenden Fehler gegenüber einem Sampling nur eines einzigen reflektierten Radarwellenzugs, da der Weg, den der Georadarmesskopf in der Zeit, in der im Beispiel 1024 Sampling-Punke aufgenommen werden, so klein ist, dass sich die Reflexionseigenschaften des Bodens in guter Näherung nicht geändert haben. Durch die oben beschriebene Art des Samplings wird jedoch erreicht, dass für das Sampling kostengünstigere Bauteile verwendbar sind. Die so durch das Sampling erhaltenen Georadarmessdaten, die einen Georadarmesspunkt darstellen, werden an die zentrale Steuerung 46 übermittelt und dort weiter verarbeitet.

Auf der Bahnseite der Planumsverbesserungsmaschine 10, in Figur 2 also auf der linken Seite, ist ein Fächerlasersensor 49 angebracht. Dieser Fächerlasersensor 49 scannt den Arbeitsbereich des Georadarmesskopfs 40 nach Hindernissen ab. Sobald ein Hindernis erkannt wird, wird ein Signal an die zentrale Steuerung 46 gesendet, worauf hin diese das Aufnahmeelement 38 so verschwenkt, dass es zu keiner Kollision des Georadarmesskopfs 40 mit dem erkannten Hindernis kommt. Alternativ wird die Schwenkbewegung durch die zentrale Steuerung 46 gestoppt.

Figur 4 zeigt eine alternative Ausführungsform der Anbringung des Georadarmesskopfs 40. An einem Ausleger 50 ist über zwei Lager 52 eine Gewindestange 54 durch einen Motor 56 antreibbar gelagert. Die Gewindestange 54 durchsetzt eine Mutter 58, an welcher der Georadarmesskopf 40 befestigt ist. Durch Drehen der Gewindestange 54 im bzw. gegen den Uhrzeigersinn wird der Georadarmesskopf 40 nach links bzw. nach rechts bewegt.

Die vom Georadarmesskopf aufgenommenen Georadarmessdaten werden über das Kabel 44 an die zentrale Steuerung 46 weitergeleitet, die diese Daten wiederum in den Speicher 48 schreibt. Die zentrale Steuerung 46 steuert den Motor 56 so an, dass der Georadarmesskopf 40 sich entlang der Gewindestange 54 hin und her bewegt.

Der Ausleger 50 wird durch einen Motor 60 angetrieben. Um den Abstand zum nächst folgenden Teil der Planumsverbesserungsmaschine konstant zu halten ist ein Seil 62 vorgesehen, das zwischen dem Ausleger 50 und dem nächst folgenden Teil der Planumsverbesserungsmaschine verläuft und beide miteinander verbindet. Das Seil 62 wird dabei durch den Motor 60 des Auslegers 50 straff gespannt.

In der zentralen Steuerung 46 werden die aufgenommenen Georadar- und Positionsmessdaten zunächst so verarbeitet, dass ein dreidimensionaler Graph erhalten wird, der das Tiefenprofil des Untergrunds angibt. Dieser Graph wird kontinuierlich auf einem hier nicht eingezeichneten Bildschirm ausgegeben. Zusätzlich wird aus den Messdaten der Verschmutzungshorizont berechnet. Hierzu wird ein Mustererkennungsprogramm verwendet, das auf der zentralen Steuerung 46 läuft. Das Mustererkennungsprogramm beruht auf einer Schmiellenwertanalyse, wie sie oben beschrieben ist. Alternativ wird ein auf einem neuronalen Netz beruhendes Mustererkennungsprogramm eingesetzt.

Unterschreitet der Verschmutzungshorizont ein voreingestelltes Niveau, so wird über einen Lautsprecher 64 ein Tonsignal ausgegeben. Nach einer voreingestellten Karenzzeit wird über eine nicht eingezeichnete Funkverbindung an die Geotextilabgabevorrichtung 28 eine Meldung abgegeben, so dass diese die Geotextilbahn 30 in den Oberbau einbaut. Sobald der Verschmutzungshorizont das voreingestellte Niveau wieder unterschreitet, wird wiederum nach einer voreingestellten Karenzzeit der Einbau des Geotextils eingestellt. Die Karenzzeiten werden dabei geringer gewählt, als die Zeit beträgt, die zwischen dem Vermessen eines Gleisabschnitts und dem Zeitpunkt vergeht, zu dem dieser Gleisabschnitt die Geotextilabgabevorrichtung 28 passiert.

Figur 5 zeigt einen Pfad 64, den der Georadarmesskopf 40 relativ zum Erdboden zurücklegt und auf dem er Messpunkte 66 aufnimmt. Es muss sich dabei nicht notwendigerweise um einen sinusförmigen Verlauf handeln. Die Schwenk- bzw. Hin- und Herbewegung des Georadarmesskopfs 40 wird dabei so gesteuert und die Zahl der Messpunkte 66 so hoch gewählt, dass eine Ortsauflösung Y in Richtung entlang der Schienen von ca. 20 cm und eine Ortsauflösung X in Richtung quer zu den Schienen von ca. 5 cm erhalten wird.

## Patentansprüche

1. Verfahren zur Oberbausanierung von Schienenwegen (23) unter Einsatz einer Planumsverbesserungsmaschine (10)
**gekennzeichnet durch** den Schritt:
• Vermessen des Gleisbetts (20; 24) mittels eines an der Planumsverbesserungsmaschine (10) angeordneten Georadarmesskopfs (40) während der Phase der Ausführung der Sanierungsarbeiten.

2. Verfahren nach Anspruch 1,
**gekennzeichnet durch** den zusätzlichen Schritt:
• Ermitteln eines Verschmutzungshorizonts der Schotterschicht des Gleisbetts (20; 24) aus den **durch** Vermessen des Gleisbetts (20; 24) erhaltenen Daten **durch** Mustererkennung.

3. Verfahren nach Anspruch 2,
**gekennzeichnet durch** den zusätzlichen Schritt:
• Ausgeben einer Meldung, wenn der ermittelte Verschmutzungshorizont von einem vorbestimmten Niveau abweicht.

4. Verfahren nach einem der vorstehenden Ansprüche,
**gekennzeichnet durch** den zusätzlichen Schritt / die Schritte:
• ggf. Entfernen einer vorhandenen Planumsschutzschicht (24),
• Einbringen einer neuen Planumsschutzschicht (24).

5. Verfahren nach Anspruch 4,
**gekennzeichnet durch** den zusätzlichen Schritt:
• Einbringen eines Geotextils (30) zwischen Planumsschutzschicht (24) und anstehendem Erdkörper (26), insbesondere an den Stellen, an denen der ermittelte Verschmutzungshorizont der Schotterschicht (20) von dem voreingestellten Niveau abweicht, und in deren Umgebungen.

6. Verfahren nach einem der vorstehenden Ansprüche,
**dadurch gekennzeichnet, dass** der Georadarmesskopf (40) beim Vermessen des Gleisbetts (20; 24) mit einer Bewegungskomponente senkrecht zum Schienenverlauf bewegt wird.

7. Verfahren nach Anspruch 6,
**dadurch gekennzeichnet, dass** der Georadarmesskopf (40) beim Vermessen des Gleisbetts (20; 24) so bewegt wird, dass die Lage der Polarisationsebene des elektrischen Felds der Georadarwellen relativ zur Schiene (11) und/oder relativ zum Horizont konstant bleibt.

8. Verfahren nach einem der vorstehenden Ansprüche,
**dadurch gekennzeichnet, dass** beim Vermessen des Gleisbetts (20; 24) die Messrate und die Geschwindigkeit der Bewegung des Georadarmesskopfs (40) in Abhängigkeit von der Vorschubgeschwindigkeit so gewählt werden, dass die erhaltenen Georadarmessdaten eine Ortsauflösung von unter 100 cm, insbesondere unter 50 cm, insbesondere unter 30 cm aufweisen.

9. Verfahren nach Anspruch 8,
**dadurch gekennzeichnet, dass** beim Vermessen des Gleisbetts (20; 24) die Messrate in Abhängigkeit von der Vorschubgeschwindigkeit so gewählt wird,
dass die erhaltenen Georadarmessdaten eine konstante Ortsauflösung aufweisen.

10. Verfahren nach einem der vorstehenden Ansprüche,
**dadurch gekennzeichnet, dass** das Vermessen des Gleisbetts (20; 24) ein Bewegen, insbesondere Schwenken, eines Georadarmesskopfs (40) mit einer Bewegungskomponente senkrecht zum Schienenweg (23) umfasst.

11. Verfahren nach Anspruch 10 zusätzlich mit den Schritten:
• Aufnehmen von Positionsdaten des Georadarmesskopfs (40) und
• Speichern der Georadarmessdaten zusammen mit den Positionsdaten.

12. Verfahren nach einem der vorstehenden Ansprüche,
**dadurch gekennzeichnet, dass** aus den durch Vermessen des Gleisbetts (20; 24) erhaltenen Georadarmessdaten ein Gleisquerschnitt errechnet wird und aus diesem Gleisquerschnitt durch Integration das Volumen von Schotterschicht (20) und/oder Planumsschutzschicht (24) berechnet wird.

13. Verfahren nach einem der vorstehenden Ansprüche, **dadurch gekennzeichnet, dass** das Vermessen des Gleisbetts mittels des Georadarmesskopfs die folgenden Schritte umfasst:
• Senden von aufeinander folgenden Georadarwellenimpulsen.
• Empfangen von reflektierten Georadarwellenlmpulsen und
• Messen der Feldstärke der reflektierten Georadarwellenimpulsen zu unterschiedlichen, vorzugsweise zeitlich äquidistant zueinander liegenden, Zeitpunkten nach Senden des jeweiligen Georadarwellenimpulses

14. Verfahren nach Anspruch 13,
**dadurch gekennzeichnet, dass** die Georadarwellenimpulse eine Pulsdauer von unter 20 ns, insbesondere unter 3 ns haben.

15. Verfahren nach einem der vorstehenden Ansprüche,
**dadurch gekennzeichnet, dass** der Georadarmesskopf (40) mit einer Imulsfolgefrequenz von 50 kHz bis 700 kHz gepulst betrieben wird.

16. Verfahren nach einem der vorstehenden Ansprüche,
**dadurch gekennzeichnet, dass** der Georadarmesskopf (40) auf die Position relativ zur Schiene (11) getriggert betrieben wird.

17. Planumsverbesserungsmaschine zur Durchführung eines Verfahrens nach einem der Ansprüche 1 bis 14 zur Oberbausanierung von Schienenwegen (23), **gekennzeichnet durch** mindestens einen an der Planumsverbesserungsmaschine (10) angeordneten Georadarmesskopf (40).

18. Planumsverbesserungsmaschine nach Anspruch 17,
**dadurch gekennzeichnet, dass** zumindest ein Georadarmesskopf (40) an einer Stirnseite (36) der Planumsverbesserungsmaschine (10) angeordnet ist.

19. Planumsverbesserungsmaschine nach einem der Ansprüche 17 oder 18, **dadurch gekennzeichnet, dass** der Georadarmesskopf (40) bzw. die Georadarmessköpfe (40) senkrecht zur Arbeitsrichtung beweglich antreibbar angeordnet ist bzw. sind.

20. Planumsverbesserungsmaschine (10) nach einem der Ansprüche 17 bis 19, **gekennzeichnet durch** Mittel zum Ermitteln der Position des Georadarmesskopfs (40).

21. Planumsverbesserungsmaschine nach einem der Ansprüche 17 bis 20, **gekennzeichnet durch**
• mindestens ein Aufnahmeelement (38) für die Georadarmessköpfe (40) bzw. den Georadarmesskopf (40),
• mindestens einem Sensor (49) zum Erkennen von Körpern in der Umgebung des Aufnahmeelements (38) und
• Mitteln zum Nachführen des mindestens einen Aufnahmeelements (38) so, dass weder Aufnahmeelement (38) noch Georadarmessköpfe (40) das Lichtraumprofil der Planumsverbesserungsmaschine (10) verlassen.

22. Planumsverbesserungsmaschine nach einem der Ansprüche 17 bis 21,
**dadurch gekennzeichnet, dass** sie einen zugeordneten, gleisgebundenen Ausleger (50) umfasst, der den in Arbeitsrichtung vorderen Teil der Planumsverbesserungsmaschine (10) bildet, sich in einstellbarem Abstand vor dem in Arbeitsrichtung nächst folgenden Teil der Planumsverbesserungsmaschine bewegt und auf dem der Georadarmesskopf (40) angeordnet ist.

23. Planumsverbesserungsmaschine nach einem der Ansprüche 17 bis 22 mit Mitteln zum Ausführen des Schritts bzw. der Schritte gemäß einem Verfahren nach einem der Ansprüche 1 bis 16.

## Claims

1. Method of superstructure renovation of railways (23) using a track formation improvement machine (10), **characterized by** the step of:
• measuring the track bed (20; 24) by means of a ground penetrating radar measuring head (40) which is arranged on the track formation improvement machine (10), during the phase of executing the renovation work.

2. Method according to Claim 1, **characterized by** the additional step of:
• determining a slurry horizon of the ballast layer of the track bed (20; 24) from the data which is obtained by measuring the track bed (20; 24) by pattern recognition.

3. Method according to Claim 2, **characterized by** the additional step of:
• outputting a message if the determined slurry horizon differs from a predetermined level.

4. Method according to one of the preceding claims, **characterized by** the additional step(s) of:
• removal of an existing track formation protective layer (24) if any,
• laying a new track formation protective layer (24).

5. Method according to Claim 4, **characterized by** the additional step of :
• laying a textile protective layer (30) between the track formation protective layer (24) and the outcropping bedrock (26), particularly at the places at which the determined slurry horizon of the ballast layer (20) differs from the preset level, and in their surroundings.

6. Method according to one of the preceding claims, **characterized in that** when the track bed (20; 24) is measured, the ground penetrating radar measuring head (40) is moved with a movement component which is perpendicular to the rail course.

7. Method according to Claim 6, **characterized in that** when the track bed (20; 24) is measured, the ground penetrating radar measuring head (40) is moved so that the position of the polarisation plane of the electrical field of the ground penetrating radar waves remains constant relative to the rail (11) and/or relative to the horizon.

8. Method according to one of the preceding claims, **characterized in that** when the track bed (20; 24) is measured, the measurement rate and the speed of movement of the ground penetrating radar measuring head (40) are chosen depending on the traverse speed, so that the obtained ground penetrating radar measurement data has a position resolution of less than 100 cm, in particular less than 50 cm, in particular less than 30 cm.

9. Method according to Claim 8, **characterized in that** when the track bed (20, 24) is measured, the measurement rate is chosen depending on the traverse speed, so that the obtained ground penetrating radar measurement data has a constant position resolution.

10. Method according to one of the preceding claims, **characterized in that** the measurement of the track bed (20; 24) includes a movement, in particular swivelling, of a ground penetrating radar measuring head (40) with a movement component which is perpendicular to the railway (23).

11. Method according to Claim 10, with the additional steps of:
• receiving position data of the ground penetrating radar measuring head (40), and
• storing the ground penetrating radar measurement data together with the position data.

12. Method according to one of the preceding claims, **characterized in that** from the ground penetrating radar measurement data which is obtained by measuring the track bed (20; 24), a track cross-section is computed, and from this track cross-section, the volume of the ballast layer (20) and/or track formation protective layer (24) is calculated by integration.

13. Method according to one of the preceding claims, **characterized in that** the measurement of the track bed by means of the ground penetrating radar measuring head includes the following steps:
• transmitting successive ground penetrating radar wave pulses,
• receiving reflected ground penetrating radar wave pulses, and
• measuring the field strength of the reflected ground penetrating radar wave pulses at different instants which are preferably equidistant from each other in time, after transmitting the relevant ground penetrating radar wave pulse.

14. Method according to Claim 13, **characterized in that** the ground penetrating radar wave pulses have a pulse duration of under 20 ns, in particular under 3 ns.

15. Method according to one of the preceding claims, **characterized in that** the ground penetrating radar measuring head (40) is operated pulsed with a pulse sequence frequency of 50 kHz to 700 kHz.

16. Method according to one of the preceding claims, **characterized in that** the ground penetrating radar measuring head (40) is operated triggered onto the position relative to the rail (11).

17. Track formation improvement machine (10) for carrying out a method according to one of Claims 1 to 14 for superstructure renovation of railways (23), **characterized by** at least one ground penetrating radar measuring head (40) which is arranged on the track formation improvement machine (10).

18. Track formation improvement machine according to Claim 17, **characterized in that** at least one ground penetrating radar measuring head (40) is arranged on a face (36) of the track formation improvement machine (10).

19. Track formation improvement machine according to one of Claims 17 or 18, **characterized in that** the ground penetrating radar measuring head(s) (40) is/are arranged drivably, movably, perpendicularly to the working direction.

20. Track formation improvement machine (10) according to one of Claims 17 to 19, **characterized by** means of determining the position of the ground penetrating radar measuring head (40).

21. Track formation improvement machine according to one of Claims 17 to 20, **characterized by**:
• at least one receiving element (38) for the ground penetrating radar measuring head(s) (40),
• at least one sensor (49) for detecting bodies in the surroundings of the receiving element (38), and
• means of guiding the at least one receiving element (38) so that neither the receiving element (38) nor the ground penetrating radar measuring heads (40) leave the structure gauge of the track formation improvement machine (10).

22. Track formation improvement machine according to one of Claims 17 to 21, **characterized in that** it includes an associated rail-mounted cantilever (50), which forms the front part of the track formation improvement machine (10) in the working direction, and which moves at an adjustable distance in front of the next following part of the track formation improvement machine in the working direction, and on which the ground penetrating radar measuring head (40) is arranged.

23. Track formation improvement machine according to one of Claims 17 to 22, with means for carrying out the step(s) according to a method according to one of Claims 1 to 16.

## Revendications

1. Procédé pour la rénovation de superstructures de voies ferrées (23) en utilisant une machine de rectification de plate-forme de voie (10),
**caractérisé par** l'étape consistant à
mesurer le ballast (20 ; 24) au moyen d'une tête de mesure à radar géographique (40) agencée sur la machine de rectification de plate-forme (10) pendant la phase d'exécution des travaux de rénovation.

2. Procédé selon la revendication 1,
**caractérisé par** l'étape supplémentaire consistant à
déterminer un niveau d'encrassement de la couche de pierrailles du ballast (20 ; 24) à partir des données obtenues par mesurage du ballast (20 ; 24) par reconnaissance de motifs.

3. Procédé selon la revendication 2,
**caractérisé par** l'étape supplémentaire consistant à
délivrer un avertissement lorsque le niveau d'encrassement déterminé s'écarte d'un niveau prédéterminé.

4. Procédé selon l'une des revendications précédentes,
**caractérisé par** l'étape/les étapes supplémentaire(s) consistant à
le cas échéant éliminer une couche de protection de plate-forme existante (24),
appliquer une nouvelle couche de protection de plate-forme (24).

5. Procédé selon la revendication 4,
**caractérisé par** l'étape supplémentaire consistant à :
appliquer un géotextile (30) entre la couche de protection de plate-forme (24) et le sol avoisinant (26), en particulier aux emplacements auxquels le niveau d'encrassement déterminé de la couche de pierrailles (20) s'écarte du niveau préétabli, est dans leur environnement.

6. Procédé selon l'une des revendications précédentes,
**caractérisé en ce que** la tête de mesure à radar géographique (40) est déplacée avec une composante de déplacement perpendiculaire au tracé des rails lors de la mesure du ballast (20 ; 24).

7. Procédé selon la revendication 6,
**caractérisé en ce que** la tête de mesure à radar géographique (40) est déplacée, lors de la mesure du ballast (20 ; 24), de telle façon que la position du plan de polarisation du champ électrique des ondes radar géographiques reste constante par rapport aux rails (11) et/ou par rapport à l'horizon.

8. Procédé selon l'une des revendications précédentes,
**caractérisé en ce que**, lors de la mesure du ballast (20 ; 24), la cadence de mesure et la vitesse du déplacement de la tête de mesure à radar géographique (40) sont choisies en fonction de la vitesse d'avance de telle façon que les données de mesure par radar géographique obtenues présentent une résolution locale inférieure à 100 cm, en particulier inférieure à 50 cm, en particulier inférieure à 30 cm.

9. Procédé selon la revendication 8,
**caractérisé en ce que**, lors de la mesure du ballast (20 ; 24), la cadence de mesure est choisie en fonction de la vitesse d'avance de telle façon que les données de mesure par radar géographique obtenues présentent une résolution locale constante.

10. Procédé selon l'une des revendications précédentes,
**caractérisé en ce que** la mesure du ballast (20 ; 24) comprend un mouvement, en particulier un pivotement, d'une tête de mesure à radar géographique (40) avec une composante de mouvement perpendiculaire au tracé des rails (23).

11. Procédé selon la revendication 10, comprenant en plus les étapes consistant à :
enregistrer des données de position de la tête de mesure à radar géographique (40), et
mémoriser les données de mesure par radar géographique avec les données de position.

12. Procédé selon l'une des revendications précédentes, **caractérisé en ce que**, à partir des données de mesure par radar géographique obtenues par la mesure du ballast (20 ; 24) on mesure une section de voie et, par intégration, on calcule à partir de cette section de voie le volume de la couche de pierrailles (20) et/ou de la couche de protection de plate-forme (24).

13. Procédé selon l'une des revendications précédentes, **caractérisé en ce que** la mesure du ballast au moyen de la tête de mesure à radar géographique comprend les étapes suivantes consistant à :
envoyer des impulsions d'ondes radar géographiques qui se suivent mutuellement,
recevoir des impulsions d'ondes radar géographiques réfléchies, et
mesurer l'intensité de champ des impulsions d'ondes radar géographiques réfléchies à des instants différents, de préférence temporellement équidistants les uns des autres après émission de l'impulsion d'onde radar géographique respective.

14. Procédé selon la revendication 13,
**caractérisé en ce que** les impulsions d'ondes radar géographiques ont une durée d'impulsion inférieure à 20 ns, en particulier inférieure à 3ns.

15. Procédé selon l'une des revendications précédentes,
**caractérisé en ce que** la tête de mesure à radar géographique (40) est amenée à fonctionner de façon pulsée avec une fréquence de succession d'impulsions de 50 kHz à 700 kHz.

16. Procédé selon l'une des revendications précédentes,
**caractérisé en ce que** la tête de mesure à radar géographique (40) est amenée à fonctionner de façon déclenchée par rapport au rail (11).

17. Machine de rectification de plate-forme pour la mise en oeuvre d'un procédé selon l'une des revendications 1 à 14 pour la rénovation de superstructures de voies ferrées (23), **caractérisée par** au moins une tête de mesure à radar géographique (40) agencée sur la machine de rectification de plate-forme (10).

18. Machine de rectification de plate-forme selon la revendication 17,
**caractérisée en ce que** ladite au moins une tête de mesure à radar géographique (40) est agencée sur une face frontale (36) de la machine de rectification de plate-forme (10).

19. Machine de rectification de plate-forme selon l'une des revendications 17 ou 18, **caractérisée en ce que** la tête de mesure à radar géographique (40) ou les têtes de mesure à radar géographique (40) est/sont agencée(s) de façon à pouvoir être entraînée(s) de manière mobile perpendiculairement à la direction de travail.

20. Machine de rectification de plate-forme selon l'une des revendications 17 à 19, **caractérisée par** des moyens pour déterminer la position de la tête de mesure à radar géographique (40).

21. Machine de rectification de plate-forme selon l'une des revendications 17 à 20, **caractérisée par** :
au moins un élément récepteur (38) pour les têtes de mesure à radar géographique (40) ou la tête de mesure à radar géographique (40) ;
au moins un capteur (49) pour reconnaître des corps dans l'environnement de l'élément de réception (38) ; et
des moyens pour faire avancer ledit au moins un élément de réception (38) de telle façon que ni l'élément de réception (38) ni les têtes de mesure à radar géographique (40) quittent le profil du volume éclairé par la machine de rectification de plate-forme (10).

22. Machine de rectification de plate-forme selon l'une des revendications 17 à 21, **caractérisé en ce qu'**elle comprend un bras associé (50) fixe par rapport à la voie, qui forme la partie antérieure, en direction de travail, de la machine de rectification de plate-forme (10), qui se déplace à une distance réglable depuis la partie successive la plus proche en direction de travail, de la machine de rectification de plate-forme, et sur laquelle est agencée la tête de mesure à radar géographique (40).

23. Machine de rectification de plate-forme selon l'une des revendications 17 à 22, comprenant des moyens pour exécuter les étapes ou les étapes selon un procédé d'après l'une des revendications 1 à 16.
